# EUROPÄISCHE PATENTSCHRIFT

(11) **EP 2 304 084 B1**
(45) Veröffentlichungstag und Bekanntmachung des Hinweises auf die Patenterteilung: **27.05.2015**
(21) Anmeldenummer: 09775744.7
(22) Anmeldetag: 09.07.2009
(51) Int. Cl.: D01G 19/16, D01G 19/10

(54) **KÄMMVORRICHTUNG ZUM KÄMMEN EINES FASERMATERIALS**
COMBING DEVICE FOR COMBING A FIBROUS MATERIAL
DISPOSITIF DE PEIGNAGE DESTINÉ À UNE MATIÈRE FIBREUSE

(30) Priorität: 31.07.2008 CH 12022008
(43) Veröffentlichungstag der Anmeldung: 06.04.2011
(73) Patentinhaber: MASCHINENFABRIK RIETER AG, 8406 Winterthur (CH)
(72) Erfinder: STUTZ, Ueli, CH-8406 Winterthur (CH); SLAVIK, Walter, CH-8320 Fehraltorf (CH); SOMMER, Daniel, CH-8253 Diessenhofen (CH)
(86) Internationale Anmeldenummer: PCT/CH2009/000247
(87) Internationale Veröffentlichungsnummer: WO 2010/012113

(56) Entgegenhaltungen:
- EP-A- 0 336 210
- EP-A- 0 481 181
- EP-A- 0 553 927
- DE-A1- 4 216 485
- DE-A1- 19 640 482

## Beschreibung

Die Erfindung bezieht sich auf eine Kämmvorrichtung zum Kämmen eines Fasermaterials, das einem, in einem Maschinengestell gelagertem Zangenaggregat zugeführt wird, welches eine untere und obere Zangenplatte aufweist, wobei die obere Zangenplatte in bezug auf die untere Zangenplatte, zur Bildung einer Klemmstelle beweglich gelagert ist und zur Erzeugung einer Klemmkraft von einer Belastungseinrichtung beaufschlagt wird und mit einem Speisemittel zur intermittierenden Zuführung des Fasermaterials zur Klemmstelle des Zangenaggregates, welchem unterhalb ein im Maschinengestell drehbar gelagerter Kämmzylinder zugeordnet ist, der auf seinem Umfang mit wenigstens einem Kämmsegment versehen ist und mit einem dem Zangenaggregat zugeordneten Abreissmittel.

Bei den heute üblichen Kämmmaschinen wird ein hin- und herschwingendes Zangenaggregat eingesetzt, das oberhalb eines rotierenden Kämmzylinders (auch "Rundkamm" genannt) angeordnet ist und welches das ausgekämmte Ende eines Faserbartes an ein nachfolgendes Abreisswalzenpaar übergibt. Das Zangenaggregat besteht dabei aus einer hin- und herschwingenden unteren Zangenplatte, an welcher über Schwenkarme eine obere Zangenplatte schwenkbar befestigt ist. Die Schwenkbewegung der oberen Zangenplatte resultiert aus der Schwingbewegung der unteren Zangenplatte, wobei bei geschlossener Zange die Klemmkraft im Bereich der Zangenlippen von oberer und unterer Zangenplatte durch Federbelastete Arme erzeugt wird, die einerseits an Schwenkarmen der oberen Zangenplatte und andererseits an einer Exzenterwelle angelenkt sind, welche im Maschinengestell gelagert ist. Zur Überführung der oberen Zangenplatte in eine Ausserbetriebsstellung ist die Verwendung eines speziellen Werkzeuges notwendig, um die Zangenplatte gegen die permanent wirkende Federkraft zu verschwenken. Eine derartige Ausführung wird z. B. in der veröffentlichten DE-4216485 A1 oder EP-A-0336210 gezeigt.

Mit den heutigen Kämmmaschinen erzielt man anhand der inzwischen durchgeführten Optimierungen Kammspielzahlen bis zu 500 KS/min.

Durch diese hohen Kammspielzahlen entstehen sehr hohe Belastungen der bewegten Teile, wie auch für die Belastungseinrichtungen zur Erzeugung der Zangenklemmkraft. Dadurch entstehen auch sehr hohe Schwingungen der Belastungseinrichtung und die Lärmentwicklung erhöht sich. Die vorhandenen Lösungen sind ausserdem eingeschränkt hinsichtlich der Einstellbarkeit der Druckbelastung.

Der Erfindung liegt somit die Aufgabe zugrunde, eine Belastungseinrichtung für die obere Zangenplatte vorzuschlagen, welche die zuvor genannten Nachteile vermeidet und wobei die Schwingungen und auch die Lärmentwicklung im Bereich des Zangenaggregates auch bei höheren Kammspielzahlen konstant gehalten oder sogar vermindert werden können.

Diese Aufgabe wird dadurch gelöst, indem vorgeschlagen wird, dass die Belastungseinrichtung aus über eine Druckluftquelle mit Druckluft beaufschlagbare Balgzylinder besteht, welche sich jeweils mit ihrem einen Ende direkt oder indirekt am Maschinengestell und mit ihrem anderen Ende auf mit der oberen Zangenplatte verbundenen Elementen abstützen.

Unter dem Begriff "Balgzylinder" ist dabei ein, mit Druckluft beaufschlagbares, pneumatisches Hubgerät zu verstehen, das in der Regel mit einem rotationssymmetrisch geformten Balg versehen ist. Der Balg kann dabei als Einfaltenbalg oder als Mehrfaltenbalg ausgeführt sein, welcher z. B. aus einem Elastomer besteht, das mit einer hochfesten Textileinlage verstärkt ist.

Durch die Verwendung von Balgzylindern für die Belastung der oberen Zangenplatte können, wie bereits beschrieben, der Lärmpegel und die Schwingungen herabgesetzt werden, wobei gleichzeitig nur ein geringer Platzbedarf für diese Balgzylinder notwendig ist. Ausserdem können derartige Balgzylinder gewisse Winkelabweichungen von ihrer Belastungsrichtung ausgleichen, wodurch sie sich hervorragend für diesen Einsatzzweck eignen, wie noch in nachfolgenden Ausführungsbeispielen näher beschrieben wird. Die Verwendung von Balgzylindern in dieser Anwendung ermöglicht eine stufenlose Verstellung der Klemmkraft, sowie eine zentrale Überwachung der Belastungsmittel. Ebenso sind keine speziellen Werkzeuge notwendig, um die obere Zangenplatte in eine Ausserbetriebsstellung zu verschwenken.

Die mit der oberen Zangenplatte verbundenen Elemente weisen Seitlich an der Zangenplatte angebrachte Schwenkarmen auf, über welche die obere Zangenplatte um eine Drehachse schwenkbar im Maschinengestell oder an einem Zangenrahmen der Unteren Zangenplatte gelagert ist.

Um eine über die Breite des Zangenaggregates gleichmässige Klemmkraft zu erhalten wird vorgeschlagen, dass sich jeweils ein Balgzylinder auf den Schwenkarmen der oberen Zangenplatte abstützt.

Zur Seitlichen Stabilisierung und Fixierung der Balgzylinder wird vorgeschlagen, dass im Bereich der Abstützung der Balgzylinder auf der oberen Zangenplatte jeweils eine Stützfläche vorgesehen ist, die eine Öffnung aufweist, in welche eine, die Stirnfläche des anderen Endes des jeweiligen Balgzylinders überragende Verlängerung ragt, wenn dieser auf der Stützfläche aufliegt.

Vorteilhafterweise kann die Verlängerung des jeweiligen Balgzylinders und die Öffnung in der Stützfläche derart bemessen sein, dass sie zusammen eine Klemmwirkung aufeinander ausüben. Dadurch ist es möglich, dass über die Schwenkarme das obere Zangenmesser für bestimmte Anwendungsfälle beim Verschieben der Balgzylinder um einen bestimmten Betrag abgehoben wird.

Um einen freien Zugang zum Zangenaggregat zu erhalten, bzw. um ein problemloses Ausschwenken der oberen Zangenplatte in eine Ausserbetriebslage zu ermöglichen, wird vorgeschlagen, dass die Balgzylinder mit ihrem einen Ende an im Maschinengestell schwenkbar angebrachten Armen befestigt sind. D.h. nach dem Wegschwenken der Balgzylinder über die Arme, kann die obere Zangenplatte ebenfalls ausgeschwenkt werden. Die beanspruchten Arme können natürlich auch direkt miteinander verbunden sein und insgesamt einem schwenkbaren Rahmen bilden, der als einstückiges Element verschwenkbar ist.

Um die Arme mit den Balgzylindern in einer stabilen Lage in ihrer Arbeitsstellung zu fixieren, wird vorgeschlagen, dass am Maschinengestell wenigstens eine Verriegelungsvorrichtung vorgesehen ist um den Rahmen in dieser Position zu fixieren.

Zum kurzzeitigen Entlasten der oberen Zangenplatte wird vorgeschlagen, dass die Balgzylinder über ein Steuerventil mit der Druckluftquelle verbunden sind, welche über eine Steuereinheit zur Erzeugung eines Unterduckes umsteuerbar ist.

Die vorgeschlagenen Verwendung von Balgzylindern für die Belastung der oberen Zangenplatte ist besonders vorteilhaft dann einzusetzen, wenn, wie weiter vorgeschlagen wird, die obere Zangenplatte mit Führungselementen versehen ist, welche zur unmittelbaren Steuerung ihrer Bewegung auf Kurvenscheiben geführt werden, welche drehfest auf der Drehachse des Kämmzylinders befestigt sind und die Position der unteren Zangenplatte während eines Kammspieles - in Richtung des Abreissmittels gesehen - konstant bleibt.

Durch die dabei in horizontaler Richtung fix im Maschinengestell gelagerte untere Zangenplatte, können auch die Balgzylinder in ihrer horizontalen Arbeitsposition verbleiben und müssen nicht zusätzlich während des Kammspieles horizontal bewegt werden. Ausserdem wird mit dieser Kombination ermöglicht, dass die Aufbringung der benötigten Klemmkraft im Zangenaggregat und die Einleitung der Bewegung der oberen Zangenplatte voneinander getrennt erfolgen kann. Dadurch können beide Vorgänge (Druck, Bewegung) getrennt voneinander eingestellt und abgestimmt werden. Diese ermöglicht eine universelle und exaktere Einstellmöglichkeit. Dadurch können auch vorhandene Toleranzen in den Bauteilen besser ausgeglichen werden und eine optimale Einstellung des Zangenaggregates vorgenommen werden.

Mit dieser Ausführung wird die Steuerung der Bewegung der oberen Zangenplatte direkt von der Drehbewegung des Kämmzylinders abgenommen, während die untere Zangenplatte im Maschinengestell ortsfest in Bezug auf das Abreissmittel verbleibt. Mit der vorgeschlagenen Definition des Schutzbereiches ist auch eine Ausführung mit eingeschlossen, wobei die untere Zangenplatte während des Abreissvorganges eine geringfügige vertikale Bewegung ihrer Zangenlippe ausführen kann, um den Faserbart an eine nachfolgende Abreissvorrichtung besser zu übergeben. Je nach Ausführung der Abreissvorrichtung, kann die untere Zangenplatte während dem Kammspiel auch völlig unbeweglich in seiner Position verharren.

Da im wesentlichen nur die obere Zangenplatte angetrieben wird, sind wenig bewegte Teile am Kämmvorgang beteiligt, wodurch eine Erhöhung der Kämmspielzahlen ermöglicht wird, ohne dass es zu mechanischen Überlastungen der Antriebselemente führt.

Es wird weiter vorgeschlagen, die Führungselemente als drehbar gelagerte Rollen auszuführen. Dadurch erhält man eine reibungsarme Führung. Zur Dämpfung bei Hochfahren und auch zur Lärmminderung können diese Rollen mit einer gummiartigen Schicht ummantelt sein.

Vorzugsweise wird weiter vorgeschlagen, dass die obere Zangenplatte mit seitlichen Schwenkarmen versehen ist über welche sie um eine Drehachse schwenkbar im Maschinengestell oder an einem Zangenrahmen der unteren Zangenplatte gelagert ist, wobei die Rollen an den Schwenkarmen im Abstand zu der Drehachse angeordnet sind.

Des Weiteren wird eine Ausführung vorgeschlagen, wobei die untere Zangenplatte derart im Maschinengestell befestigt ist, dass sie eine im wesentlichen konstant bleibende Position während eines Kammspieles einnimmt und das Abreissmittel aus einer Abreisswalze gebildet ist, welche zur Bildung einer Klemmlinie in Richtung eines, auf dem Umfang des Kämmzylinders befestigten Abreisssegmentes verschiebbar gelagert ist.

Dadurch erhält man eine kompakte Bauweise mit wenig bewegten Teilen, wobei der Kämmzylinder direkt am Abreissvorgang im Zusammenwirken mit der Abreisswalze beteiligt ist.

Weitere Vorteile der Erfindung werden anhand nachfolgender Ausführungsbeispiele noch näher beschrieben und aufgezeigt.

Es zeigen:
- Fig.1: eine schematische Seitenansicht einer erfindungsgemäss ausgebildeten Kämmvorrichtung
- Fig. 1a: eine vergrösserte Teilansicht nach Fig.1
- Fig. 2: ein Ausführungsbeispiel nach Fig.1 mit geöffneter Zange
- Fig. 3: eine Draufsicht X nach Fig.2
- Fig. 4: ein weiteres Ausführungsbeispiel nach Fig.1

In Fig.1 wird die schematische Ansicht eines Kämmkopfes einer Kämmmaschine gezeigt. In der Regel sind eine Vielzahl (z. B. acht) derartige Kämmköpfe nebeneinander angeordnet und über durchgehende Antriebselemente (Längswellen) miteinander antriebsmässig verbunden. Es ist jedoch auch möglich die Kämmköpfe jeweils mit Einzelantrieben auszustatten.

Oberhalb eines mit einer angetriebenen Achse (7) verbundenen Kämmzylinders (16) ist ein Zangenaggregat 1 (kurz: Zange 1 genannt) vorgesehen, das mit einer unteren Zangenplatte 2 und einer oberen Zangenplatte 3 versehen ist. Die obere Zangenplatte 3 ist mit seitlichen Armen 4a, 4b verbunden (siehe auch Fig.3), welche um eine Schwenkachse 6 auf der unteren Zangenplatte schwenkbar gelagert sind. Da im vorliegenden Beispiel die untere Zangenplatte 2 eine stationäre Lage einnimmt (d.h. unbeweglich ist während eines Kammspieles), könnte die Schwenkachse 6 auch direkt im Maschinengestell MS angebracht sein. An den Armen 4a, 4b ist jeweils ein Bügel 10 befestigt (schematisch sind zwei Verschraubungen angedeutet), der an seinem freien Ende eine Achse 11 aufweist, auf welcher drehbar jeweils eine Rolle 12 gelagert ist. Die Rollen 12 können zur Dämpfung mit einer elastischen Schicht (z. B. Gummi) auf ihrer Umfangsfläche versehen sein und liegen je nach Winkelstellung des Kämmzylinders 16 auf einer Umfangsfläche U einer Kurvenscheibe 14 auf (Fig.2), welche drehfest auf der Achse 7 des Kämmzylinders befestigt ist. Die Kurvenscheibe 14 ist in bezug auf die Achse 7 mit masslich unterschiedlichen Radien R1, R2 versehen.

Auf einem Teilbereich des Umfanges des Kämmzylinders 16 ist ein Abreisssegment 20 befestigt, welches zum Abreissen des ausgekämmten Faserbartes FB (Fig.2) mit einer verschiebbaren Abreisswalze 8 eine Klemmlinie KL bildet.

Innerhalb der Zange 1 ist eine Speisewalze 5 drehbar gelagert, welche intermittierend während eines Kammspieles Fasermaterial F (Bänder, Vlies, Watte) von einer nicht gezeigten Quelle in Richtung der Klemmstelle K der Zange 1 zuführt. Die Zuführung wird dabei in Abhängigkeit von der Winkelstellung der Achse 7 des Kämmzylinders 16 durch ein nicht gezeigtes Getriebe durchgeführt.

Im Anschluss an die Abreisswalze 8 ist schematisch eine Faservliesbildende Vorrichtung 22 gezeigt, mittels welcher die von der Abreisswalze 8 abgegebenen Faserpakete zu einem Faservlies zusammengeführt, bzw. verlötet werden. Die Faservliesbildende Vorrichtung 22 ist hierbei mit einer umlaufenden Siebtrommel 23 versehen, welcher ein Abnehmerwalzenpaar 24 nachgeordnet ist. Eine derartige Vorrichtung kann z. B. der gezeigten Ausführung der veröffentlichten WO 2006/012759 A1 entsprechen.

Wie in Fig. 1 zu entnehmen, befindet sich die Zange 1 in geschlossenem Zustand, bei welchem ein Faserbart FB aus der geschlossenen Zange 1 herausragt und von dem Kämmsegment 19 des Kämmzylinders 16 ausgekämmt wird.

Die Klemmkraft der Zange zum Klemmen des Fasermaterials wird durch Balgzylinder B1, B2 (mit Mehrfaltenbälgen) erzeugt, welche sich auf einem Ende über eine Stirnfläche 30 auf einer Querstrebe 28, die mit den Schwenkarmen 4a, 4b der oberen Zangenplatte 3 verbunden ist, abstützen. Dies ist auch in der vergrösserten Teilansicht der Fig. 1 a und der Draufsicht X in der Fig.3 ersichtlich. Die Balgzylinder sind dabei im Bereich der Stirnfläche 30 mit einer Verlängerung 31 versehen, welche zur seitlichen Fixierung des jeweiligen Balgzylinders B1, B2 in eine Öffnung 33 der Querstrebe 28 ragt. Die Verlängerung 31 und die Öffnung 33 kann in der Form, bzw. in den Abmessungen derart ausgebildet sein, dass eine lösbare Klemmverbindung (Klemmkraftverbindung) zwischen der Verlängerung 31 und der Querstrebe 28 entsteht. Dadurch ist es möglich dass bei einem Anlegen eines Unterdruckes an die Balgzylinder B1, B2 und dem dadurch resultierenden Zusammenziehen der Balgzylinder auch die Querstrebe 28 und somit auch die obere Zangenplatte 3 von der unteren Zangenplatte 2 abgehoben wird.

Die Balgzylinder B1, B2 sind an ihren anderen Enden über eine Aufnahme 35 auf einer Strebe 36 über Schrauben S befestigt. Die Strebe 36 ist fest mit den Schwenkarmen 37, 38 verbunden, welche um die Schwenkachse 40 im Maschinengestell MS schwenkbar gelagert sind.

In der in Fig.1 bis Fig.3 gezeigten Stellung befinden sich die Schwenkarme 37, 38 in einer verriegelten Position, in welcher sie durch eine Verriegelungsvorrichtung 50 fixiert werden. Die Verrieglung in dieser Position muss natürlich derart ausgebildet sein, dass sie sich während dem Betrieb nicht selbsttätig lösen kann. Die vorgeschlagene Lösung ist nur beispielhaft gezeigt. Dabei ist pro Verrieglungsvorrichtung (jeweils eine pro Schwenkhebel) ein am Maschinengestell MS befestigter Bolzen 51 vorgesehen, auf welchem in der gezeigten Stellung ein Riegel 54 unter der Einwirkung einer Druckkraft aufliegt. Der Riegel 54 weist eine schräg abfallende Fläche 52 auf, auf welcher der Bolzen 51 entlang gleitet, wenn die Schwenkhebel von einer hoch geschwenkten Stellung (siehe strichpunktiert gezeigte Stellung in Fig.2) in die gezeigte Verriegelungsstellung überführt werden. Die Riegel sind jeweils mit einer Feder 55 verbunden, welche in einer Hülse 57 geführt werden. Die Hülse ist jeweils mit einer Lasche 58 verbunden, welche an dem Schwenkarm 37, bzw. 38 befestigt ist.

Um die Belastungsvorrichtung und die Führungselemente für die obere Zangenplatte bei der Überführung in die Verriegelungsstellung nicht übermässig zu belasten, ist ein Endanschlag 60 vorgesehen, durch welchen die Schwenkbewegung in Richtung des Kämmzylinders 16 beschränkt wird. D.h. beim Einschwenken der Schwenkhebel 37, 38 in die gezeigte Verriegelungsstellung stossen die Schwenkhebel 37, 38 auf dem jeweiligen Anschlag 60 an. Sobald jedoch die Balgzylinder B1, B2 mit Druckluft versorgt werden, werden die Hebel 37, 38 bis zu einem Abstand a abgehoben, wobei das weitere Abheben durch die Verriegelungsvorrichtung 50 unterbunden wird. Über jeweils einen Anschluss 42 sind die Balgzylinder B1, B2 mit einer Leitung 44 verbunden, die an einem Ventil 27 befestigt ist. Zur gleichmässigen Belastung mit Druckluft werden die einzelnen Leitungen der jeweiligen Balgzylinder B1, B2 zu einer gemeinsamen Leitung zusammengefasst, die mit dem Ventil 27 verbunden ist. Aus Übersichtlichkeitsgründen wird im vorliegenden Beispiel jedoch nur eine Leitung 44 gezeigt. Die Schaltung des Ventils 27 erfolgt über einen Elektromagnet 21, der über die Leitung 46 von einer Steuereinheit ST angesteuert wird. Eine Druckluftquelle 26 ist über die Leitung 48 mit dem Ventil in Verbindung.

Wie schematisch angedeutet erfolgt der Antrieb der Welle 7 des Kämmzylinders 16 über ein Getriebe G, das über die Leitung 47 von der Steuereinheit ST gesteuert wird.

Um insbesondere die von der Abreisswalze 8 im Zusammenwirken mit dem Abreisssegment 20 (Heilmann-Prinzip) abgezogenen Faserpakete kontrolliert und mit einer bestimmten Übergabegeschwindigkeit an die nachfolgende Faservliesbildende Vorrichtung 22 abzugeben, ist es vorteilhaft, wenn der Kämmzylinder 16 vom Getriebe G aus mit einer modulierten Drehzahl angetrieben wird. D. h. die UmfangsGeschwindigkeit des Kämmzylinders ändert sich während eines Kämmzyklus und ist auf den speziellen Arbeitszyklus (Kämmen, Abreissen) angepasst. Beispielsweise könnte die Umfangsgeschwindigkeit des Kämmzylinders 16 während Abreissvorgang niedriger sein, um eine schonende Abgabe der abgezogenen Faserpakete auf eine nachfolgende Siebtrommel zu gewährleisten. Die Anwendung von modulierten Drehzahlen bei einem Kämmzylinder (Rundkamm) einer konventionellen Kämmmaschine ist bereits allgemeiner Stand der Technik, wie z. B. in der JP-57056525 (A) gezeigt wurde.

In der in Fig.1 gezeigten Stellung liegt die Rolle 12 nicht auf dem Umfang U der Kurvenscheibe 14 mit dem Radius R2 auf, so dass die von den unter einem Überdruck stehenden Balgzylindern B1, B2 erzeugte Druckkraft an der Klemmstelle K der Zange voll wirksam ist. Bei weiterer Drehung der Welle 7, bzw. der Kurvenscheibe 14 gelangt der Bereich der Kurvenscheibe 14 mit dem grösseren Radius R1 in den Bereich der Rolle 12, wie in Fig.2 gezeigt ist. Dadurch wird die Rolle 12 in bezug auf die stationär angeordnete untere Zangenplatte 2 angehoben und schwenkt dadurch die Schwenkarme 4a, 4b um die Achse 6, wodurch sich die Zange 1 öffnet. Zwischenzeitlich wurde die Abreisswalze 8 in Richtung der Achse 7 verschoben und bildet mit dem Abreisssegment 20 eine Klemmlinie zur Erfassung des Endes des bereits ausgekämmten Faserbartes FB. Die Abreisswalze 8 wird mit einer nicht gezeigten Belastungseinrichtung in dieser Stellung gegen das Abreisssegment 20 gedrückt. Der Abreisvorgang wird nun gestartet, wobei die über die Klemmlinie abgerissenen Faserpakete an eine Siebtrommel abgegeben werden, auf welcher die Bildung eines Faservlieses erfolgt, das über die Abnehmerwalzen für die weitere Verarbeitung abgeführt wird. Beim Abreissvorgang ist ein schematisch gezeigter Fixkamm FK im Eingriff im Faserbart FB, durch welchen das abgezogene Fasergut hindurch gezogen wird. Aus Gründen der Übersichtlichkeit wurde auf die Darstellung des Fixkammes FK in den Fig.1 und den Fig.3 bis Fig.4 verzichtet.

Durch die Verschwenkung der oberen Zangenplatte 3, wird die Rolle 12 von der strichpunktiert gezeigten Stellung in die mit durchgezogenen Linien gezeigte Stellung verschoben. Gleichzeitig verändert sich auch die Lage der Abstützfläche der Querstrebe 28 zur Lage der Abstützfläche der Strebe 36 in bezug auf die Abstützung der Balgzylinder. Dabei verschiebt sich die Vertikale der Abstützfläche der Querstrebe 28 zur Vertikalen der Strebe 36 um den Winkel α, wie in Fig.2 angedeutet ist. Diese Winkelverschiebung wird jedoch ohne Probleme durch die Verwendung der Balgzylinder kompensiert, ohne das es zu funktionellen Problemen führt. Durch die Elastizität der Balgzylinder kann eine derartig seitliche Verschiebung ohne Funktionsverlust zugelassen werden. Daher ist der Einsatz derartiger Balgzylinder für diesen Einsatzfall besonders geeignet und weist auch die bereits beschriebenen weiteren Vorteile hinsichtlich Lärmminderung und Schwingungsdämpfung auf.

Bei weiterer Drehung der Achse 7 und somit der Kurvenscheibe 14, gelangt die Rolle wieder in den Bereich des kleineren Radius R2, wobei sie wieder die bereits beschriebene Stellung in Fig.1 einnimmt. Gleichzeitig wird auch die Abreisswalze 8 abgehoben und der Kämmzyklus beginnt wieder von neuem.

Wie bereits beschrieben können zu Reinigungszwecken oder zur Beseitigung von Störungen die Schwenkarme 37, 38 nach Lösen der Verriegelungsvorrichtung 50 in eine nach oben ausgeschwenkte Stellung überführt werden, wie dies in Fig.2 strichpunktiert angedeutet wurde. Dabei werden die Verlängerungen 31 der Balgzylinder B1, B2 aus den Öffnungen 33 der Querstrebe herausgezogen und die Balgzylinder B1, B2 mit den Schwenkarmen in die obere Ausserbetriebsstellung verschwenkt. Bevor jedoch das Beschriebene Ausschwenken vorgenommen wird, ist sicherzustellen, dass die Balgzylinder nicht mehr mit Druckluft belastet sind. Um die Schwenkarme in dieser Stellung zu fixieren kann auch eine nicht gezeigte Verriegelungsvorrichtung vorgesehen sein. Nach dem Ausschwenken der Schwenkarme 37, 38 kann auch das obere Zangenmesser 3 über die Schwenkarme 4a, 4b problemlos noch oben um die Schwenkachse 6 verschwenkt werden. Das Zurückschwenken in die Arbeitsstellung erfolgt in der entsprechend umgekehrten Reihenfolge.

In Fig. 4 wird ein weiteres Ausführungsbeispiel gezeigt, wobei die meisten Elemente auch mit den Elementen übereinstimmten, welche in dem Beispiel der Fig. 1 gezeigt worden sind. Deshalb werden auch für dieses Beispiel die gleichen Bezugszeichen verwendet. Einziger Unterschied zu den zuvor gezeigten Ausführungsbeispielen ist die unterschiedliche Anbringung der oberen Zangenplatte 3. Diese wird in diesem Beispiel in vertikaler Richtung in Seitenführungen 70 geführt, die am Maschinengestell befestigt sind und welche in Bezug zur unteren Zangenplatte 2 eine vertikale Verschiebung der oberen Zangenplatte 3 zulassen. Diese Ausführung wird dadurch ermöglicht, indem die untere Zangenplatte 2 in ihrer eingebauten Position während eines Kammspieles nicht bewegt wird. Die Bügel 10, welche die Rollen 12 tragen, liegen, wie schematisch angedeutet, hierbei in der Vertikalen, in der sich die obere Zangenplatte 3 bewegt, bzw. in Richtung der Druckbelastung der Balgzylinder B1, B2. Auch diese Ausführung beinhaltet die Vorteile, welche im Zusammenhang mit dem Beispiel nach Fig. 1 beschrieben wurden.

Es sind im Rahmen der Erfindung noch eine Vielzahl von Ausführungsvarianten möglich.

## Patentansprüche

1. Kämmvorrichtung zum Kämmen eines Fasermaterials (F), das einem, in einem Maschinengestell (MS) gelagertem Zangenaggregat (1) zugeführt wird, welches eine untere und obere Zangenplatte (2,3) aufweist, wobei die obere Zangenplatte (3) in bezug auf die untere Zangenplatte (2), zur Bildung einer Klemmstelle (KS), beweglich gelagert ist und zur Erzeugung einer Klemmkraft von einer Belastungseinrichtung (B1, B2) beaufschlagt wird und mit einem Speisemittel (5) zur Zuführung des Fasermaterials (F) zur Klemmstelle (KS) des Zangenaggregates, welchem unterhalb ein im Maschinengestell (MS) drehbar gelagerter Kämmzylinder (16) zugeordnet ist, der auf seinem Umfang mit wenigstens einem Kämmsegment (19) versehen ist und mit einem dem Zangenaggregat (1) zugeordneten Abreissmittel (8), **dadurch gekennzeichnet, dass** die Belastungseinrichtung aus über eine Druckluftquelle (26) mit Druckluft beaufschlagbare Balgzylinder (B1, B2) besteht, welche sich jeweils mit ihrem einen Ende (35) direkt oder indirekt am Maschinengestell (MS) und mit ihrem anderen Ende (30) auf mit der oberen Zangenplatte (3) verbundenen Elementen (4a, 4b, 28) abstützen.

2. Kämmvorrichtung nach Anspruch 1, **dadurch gekennzeichnet, dass** die, mit der oberen Zangenplatte (3) verbundenen Elemente seitlich an der oberen Zangenplatte angebrachten Schwenkarmen (4a, 4b) aufweisen, über welche die obere Zangenplatte (3) um eine Drehachse (6) schwenkbar im Maschinengestell (MS) oder an einem Zangenrahmen der unteren Zangenplatte (2) gelagert ist, wobei sich jeweils ein Balgzylinder (B1, B2) auf den Schwenkarmen (4a, 4b) der oberen Zangenplatte (3) abstützt.

3. Kämmvorrichtung nach einem der Ansprüche 1 bis 2, **dadurch gekennzeichnet, dass** die, mit der oberen Zangenplatte (3) verbundenen Elemente Stützflächen (28) für die Abstützung der Balgzylinder (B1, B2) auf der oberen Zangenplatte (3) aufweisen, welche jeweils eine Öffnung (33) aufweist, in welche eine, die Stirnfläche des anderen Endes (30) des jeweiligen Balgzylinders (B1, B2) überragende Verlängerung (31) ragt, wenn dieser auf der Stützfläche (28) aufliegt.

4. Kämmvorrichtung nach Anspruch 3, **dadurch gekennzeichnet, dass** die Verlängerung (31) des jeweiligen Balgzylinders (B1, B2) und die Öffnung (33) in der Stützfläche (28) derart ausgebildet sind, dass sie zusammen eine Klemmwirkung aufeinander ausüben.

5. Kämmvorrichtung nach einem der Ansprüche 1 bis 4, **dadurch gekennzeichnet, dass** die Balgzylinder (B1, B2) mit ihrem einen Ende (35) an im Maschinengestell (MS) schwenkbar angebrachten Armen (37, 38) befestigt sind.

6. Kämmvorrichtung nach Anspruch 5, **dadurch gekennzeichnet, dass** am Maschinengestell (MS) wenigstens eine Verriegelungsvorrichtung (50) vorgesehen ist um die Arme (37, 38) in ihrer Arbeitsstellung zu fixieren.

7. Kämmvorrichtung nach Anspruch 6, **dadurch gekennzeichnet, dass** die Arme (37, 38) miteinander verbunden sind.

8. Kämmvorrichtung nach einem der Ansprüche 1 bis 7, **dadurch gekennzeichnet, dass** die Balgzylinder (B1, B2) über ein Steuerventil (25) mit der Druckluftquelle (26) verbunden sind, welche über eine Steuereinheit (ST) zur Erzeugung eines Unterduckes umsteuerbar ist.

9. Kämmvorrichtung nach Anspruch 1, **dadurch gekennzeichnet, dass** die obere Zangenplatte (3) mit Führungselementen (12) versehen ist, welche zur unmittelbaren Steuerung ihrer Bewegung auf Kurvenscheiben (14) geführt werden, welche drehfest auf der Drehachse (7) des Kämmzylinders (16) befestigt sind und die Position der unteren Zangenplatte (2) während eines Kammspieles - in Richtung des Abreissmittels (8) gesehen - konstant bleibt.

10. Kämmvorrichtung nach Anspruch 9, **dadurch gekennzeichnet, dass** die Führungselemente drehbar gelagerte Rollen (12) sind.

11. Kämmvorrichtung nach Anspruch 2, **dadurch gekennzeichnet, dass** die obere Zangenplatte (3) mit als drehbar gelagerte Rollen (12) ausgebildete Führungselementen versehen ist, weiche zur unmittelbaren Steuerung ihrer Bewegung auf Kurvenscheiben (14) geführt werden, welche drehfest auf der Drehachse (7) des Kämmzylinders (16) befestigt sind und die Position der unteren Zangenplatte (2) während eines Kammspieles - in Richtung des Abreissmittels (8) gesehen - konstant bleibt, wobei die Rollen (12) an den Schwenkarmen (4a, 4b) der oberen Zangenplatte (3) im Abstand zu der Drehachse (6) angeordnet sind.

12. Kämmvorrichtung nach einem der Ansprüche 9 bis 11, **dadurch gekennzeichnet, dass** die untere Zangenplatte (2) derart im Maschinengestell (MS) befestigt ist, dass sie eine im wesentlichen konstant bleibende Position während eines Kammspieles einnimmt und das Abreissmittel aus einer Abreisswalze (8) gebildet ist, welche zur Bildung einer Klemmlinie (KL) in Richtung eines, auf dem Umfang des Kämmzylinders (16) befestigten Abreisssegmentes (20) verschiebbar gelagert ist.

## Claims

1. Combing device for combing a fibrous material (F) which is supplied to a nipper assembly (1) that is supported in a machine frame (MS) and has a lower and an upper nipper plate (2, 3), the upper nipper plate (3) being movably supported with respect to the lower nipper plate (2) so as to form a nlp point (KS), and being acted on by a load device (B1, B2) so as to produce a clamping force, and is provided with a feed means (5) for supplying the fibrous material (F) to the nip point (KS) of the nipper assembly, below which is associated a combing cylinder (16) which is rotatably supported in the machine frame (MS) and provided with at least one combing segment (19) on its periphery, and having a detaching means (8) which is associated with the nipper assembly (1), **characterized In that** the load device is composed of bellows cylinders (B1, B2) which may be acted on by compressed air via a compressed air source (26), and which at one end (35) are directly or indirectly supported on the machine frame (MS), and which at the other end (30) are supported on elements (4a, 4b, 28) connected to the upper nipper plate (3).

2. Combing device according to Claim 1, **characterized in that** the elements (4a, 4b, 28) which are connected to the upper nipper plate (3) are provided with lateral swivel arms (4a, 4b) on the nipper plate, via which the upper nipper plate (3) is pivotably supported about a rotational axis (6) in the machine frame (MS) or on a nipper frame of the lower nipper plate (2), a bellows cylinder (B1, B2) is respectively supported on the swivel arms (4a, 4b) of the upper nipper plate (3).

3. Combing device according to one of Claims 1 through 2, **characterized in that** the elements which are connected to the upper nipper plate (3) are provided with support surfaces (28) which support the bellows cylinders (B1, B2) on the upper nipper plate (3), having respectively an opening (33) into which an extension (31), projecting beyond the end face (30) of the other end of the respective bellows cylinder (B1, B2), protrudes when the bellows cylinder is resting on the support surface (28).

4. Combing device according to Claim 3, **characterized in that** the extension (31) of the respective bellows cylinder (B1, B2) and the opening (33) in the support surface (28) are designed in such a way that they exert a clamping effect on one another.

5. Combing device according to one of Claims 1 through 4, **characterized in that** the bellows cylinders (B1, B2) are fastened with one of its ends (35) to arms (37, 38) which are pivotably mounted in the machine frame (MS).

6. Combing device according to Claim 5, **characterized in that** at least one locking device (50) is provided on the machine frame (MS) in order to fix the arms (37, 38) in their working position.

7. Combing device according to Claim 6, **characterized In that** the arms (37, 38) are connected to one another.

8. Combing device according to one of Claims 1 through 7, **characterized in that** the bellows cylinders (B1, B2) are connected via a control valve (25) to the compressed air source (26), which may be operated In reverse via a control unit (ST) In order to produce a negative pressure.

9. Combing device according to Claim 1, **characterized in that** the upper nipper plate (3) is provided with guide elements (12), which for directly controlling the motion of the upper nipper plate are guided on cam disks (14) which are fastened to the rotational axis (7) of the combing cylinder (16) In a rotationally fixed manner, and the position of the lower nipper plate (2), as viewed in the direction of the detaching means (8), remains constant during a combing operation.

10. Combing device according to Claim 9, **characterized in that** the guide elements are rotatably supported rollers (12).

11. Combing device according to Claim2, **characterized in that** the upper nipper plate (3) is provided with guide elements which are designed as rotatably supported rollers (12), and which for directly controlling its motion are guided on cam disks (14) which are fastened to the rotational axis (7) of the combing cylinder (16) in a rotationally fixed manner, and the position of the lower nipper plate (2), as viewed in the direction of the detaching means (8), remains constant during a combing cycle the rollers (12) being situated on the swivel arms (4a, 4b) of the upper nipper plate (3) at a distance from the rotational axis (6).

12. Combing device according to one of Claims 9 through 11, **characterized in that** the lower nipper plate (2) is fastened in the machine frame (MS) in such a way that the lower nipper plate assumes a position which remains essentially constant during a combing operation, and the detaching means is formed from a detaching roller (8) which is displaceably supported so as to form a nip line (KL) in the direction of a detaching segment (20) mounted on the periphery of the combing cylinder (16).

## Revendications

1. Dispositif de peignage pour peigner un matériau de fibre (F) amené à un ensemble porte-pinces (1) monté dans un bâti de machine (MS) et présentant une plaque de pince inférieure et supérieure (2, 3), dans lequel la plaque de pince supérieure (3) est montée mobile par rapport à la plaque de pince inférieure (2) pour former un point de serrage (KS) et sollicitée par un dispositif de chargement (B1, B2) pour produire une force de serrage, et comprenant un moyen d'alimentation (5) pour amener le matériau de fibre (F) au point de serrage (KS) de l'ensemble porte-pinces auquel est associé au-dessous un cylindre de peignage (16) monté rotatif dans le bâti de machine (MS) et muni sur sa circonférence d'au moins un segment de peignage (19), et comprenant un moyen de rupture (8) associé à l'ensemble porte-pinces (1), **caractérisé en ce que** le dispositif de chargement se compose de cylindres à soufflet (bol, B2) pouvant être alimentés en air comprimé par une source d'air comprimé (26) et qui prennent appui respectivement par l'une (35) de leurs extrémités directement ou indirectement sur le bâti de machine (MS) et par l'autre extrémité (30) sur des éléments (4a, 4b, 28) reliés à la plaque de pince supérieure (3).

2. Dispositif de peignage selon la revendication 1, **caractérisé en ce que** les éléments reliés à la plaque de pince supérieure (3) présentent des bras pivotants (4a, 4b) rattachés latéralement à la plaque de pince supérieure, par lesquels la plaque de pince supérieure (3) est montée pivotante autour d'un axe de rotation (6) dans le bâti de machine (MS) ou un cadre de pince de la plaque de pince inférieure (2), dans lequel respectivement un cylindre à soufflet (B1, B2) prend appui sur les bras pivotants (4a, 4b) de la plaque de pince supérieure (3).

3. Dispositif de peignage selon l'une quelconque des revendications 1 à 2, **caractérisé en ce que** les éléments reliés à la plaque de pince supérieure (3) présentent des surfaces d'appui (28) pour l'appui des cylindres à soufflet (B1, B2) sur la plaque de pince supérieure (3), présentant respectivement un orifice (33) dans lequel fait saillie un embout (31) dépassant de la face de l'autre extrémité (30) du cylindre à soufflet (B1, B2) respectif lorsque celui-ci repose sur la surface d'appui (28).

4. Dispositif de peignage selon la revendication 3, **caractérisé en ce que** l'embout (31) du cylindre à soufflet respectif (bol, B2) et l'orifice (33) dans la surface d'appui (28) sont réalisés de telle sorte qu'ils exercent ensemble une action de serrage l'un sur l'autre.

5. Dispositif de peignage selon l'une quelconque des revendications 1 à 4, **caractérisé en ce que** les cylindres à soufflet (B1, B2) sont fixés par l'une (35) de leurs extrémités à des bras (37, 38) rattachés de manière pivotante dans le bâti de machine (MS).

6. Dispositif de peignage selon la revendication 5, **caractérisé en ce qu'**au moins un dispositif de verrouillage (50) est prévu sur le bâti de machine (MS) pour fixer les bras (37, 38) dans leur position de travail.

7. Dispositif de peignage selon la revendication 6, **caractérisé en ce que** les bras (37, 38) sont reliés entre eux.

8. Dispositif de peignage selon l'une quelconque des revendications 1 à 7, **caractérisé en ce que** les cylindres à soufflet (B1, B2) sont reliés à la source d'air comprimé (26) par une vanne-pilote (25) qui est réversible par l'intermédiaire d'une unité de commande (ST) pour produire une dépression.

9. Dispositif de peignage selon la revendication 1, **caractérisé en ce que** la plaque de pince supérieure (3) est munie d'éléments de guidage (12) guidés pour la commande directe de leur déplacement sur des cames (14) qui sont fixées de manière verrouillée en rotation à l'axe de rotation (7) du cylindre de peignage (16), et la position de la plaque de pince inférieure (2) reste constante pendant un coup de peigne, vu dans la direction du moyen de rupture (8).

10. Dispositif de peignage selon la revendication 9, **caractérisé en ce que** les éléments de guidage sont des rouleaux (12) montés rotatifs.

11. Dispositif de peignage selon la revendication 2, **caractérisé en ce que** la plaque de peigne supérieure (3) est munie d'éléments de guidage réalisés sous forme de rouleaux (12) montés pivotants et guidés pour la commande directe de leur déplacement sur des cames (14) qui sont fixées de manière verrouillée en rotation à l'axe de rotation (7) du cylindre de peignage (10), et la position de la plaque de pince Inférieure (2) reste constante pendant un coup de peigne, vu dans la direction des moyens de rupture (8), dans lequel les rouleaux (12) sont disposés sur les bras pivotants (4a, 4b) de la plaque de pince supérieure (3) à distance de l'axe de rotation (6).

12. Dispositif de peignage selon l'une quelconque des revendications 9 à 11, **caractérisé en ce que** la plaque de pince inférieure (2) est fixée dans le bâti de machine (MS) de telle sorte qu'elle occupe une position restant substantiellement constante pendant un coup de peigne, et les moyens de rupture sont réalisés par un rouleau de rupture (8) qui est monté de manière mobile pour former une ligne de serrage (KL) dans la direction d'un segment de rupture (20) fixé sur la circonférence du cylindre de peignage (16).
